# EUROPÄISCHE PATENTSCHRIFT

(11) **EP 0 370 216 B1**
(45) Veröffentlichungstag und Bekanntmachung des Hinweises auf die Patenterteilung: **07.07.1993**
(21) Anmeldenummer: 89118572.0
(22) Anmeldetag: 06.10.1989
(51) Int. Cl.: F01L 13/06, F01L 3/22

(54) **Motorbremse mit einem im Zylinderkopf der Bernnkraftmaschine angeordneten Drosselventil**
Engine brake with a throttle valve in the cylinder head of an internal-combustion engine
Frein moteur avec valve d'étranglement dans la culasse d'un moteur à combustion interne

(30) Priorität: 23.11.1988 DE 3839450
(43) Veröffentlichungstag der Anmeldung: 30.05.1990
(73) Patentinhaber: DAIMLER-BENZ AKTIENGESELLSCHAFT, 70327 Stuttgart (DE)
(72) Erfinder: Weiss, Eckhard, D-7243 Vaihingen (DE); Däuble, Harald, Dr., D-7317 Wendlingen (DE); Fleckenstein, Günter, D-7300 Esslingen (DE); Richter, Gerhard, D-7000 Stuttgart 1 (DE)

(56) Entgegenhaltungen:
- WO-A-87/07323
- DE-B- 1 295 274
- US-A- 1 733 696
- US-A- 3 520 287
- AUTOMOTIVE INDUSTRIES. Bnd. 144, Nr. 4, 15. Februar 1971, PHILADELPHIA, US,Seiten 49 - 52; W.J.Pelizzoni: "DYNATARD...MACK'S NEW ENGINE BRAKE"
- PATENT ABSTRACTS OF JAPAN Bnd. 9, Nr. 215 (M-409)(1938) 3. September 1985,& JP-A-60 75727 (AKIRA SUZUKI) 30. April 1985,

## Beschreibung

Die Erfindung betrifft eine Brennkraftmaschine mit im Zylinderkopf angeordneten Gaswechselventilen und wenigstens einem weiteren Drosselventil zur Motorbremsung gemäß den weiteren im Oberbegriff des einzigen Patentanspruches angegebenen Merkmalen.

Eine Brennkraftmaschine der gattungsgemäßen Bauart welche neben den üblichen Gaswechselventilen mit einem Drosselventil zur Motorbremsung ausgestattet ist, ist aus der DE-OS 34 28 626 bekannt. Das im Zylinderkopf hängend eingebaute Drosselventil ist ein Tellerventil, welches eine Ventilöffnung im Zylinderkopfboden steuert, über die bei Motorbremsbetrieb im Zylinder verdichtetes Gas in einen Auslaßkanal verdrängt wird. Gesteuert wird das Drosselventil von einem mit drucköl- oder druckluftbeaufschlagten Steuerkolben, der in einer Steuerbohrung des Zylinderkopfes geführt ist und auf dem Ventilschaft aufliegt. Um eine Berührung zwischen dem in Richtung zylinderöffnenden Ventil und dem Kolben zu vermeiden, ist die Ventilöffnung mit dem Ventilsitz in eine Ausnehmung des Zylinderkopfbodens gegenüber der Bodenfläche versetzt angeordnet. Aus Gründen des Kraftstoffverbrauchs und der Abgasemission ist die Ausnehmung klein gehalten. Zwischen Ventilteller und Ausnehmung ergibt sich somit ein relativ enger Ringspalt, durch den das Gas bei geöffnetem Ventil verdrängt werden muß. Dies führt zu starken Strömungsumlenkungen bzw. Strömungseinschnürungen im Bereich des Ventiltellers, durch die derart hohe Gaskräfte am Ventil entstehen können, daß insbesondere im OT-Bereich die Öffnungskraft überwunden und das Ventil schlagartig in Schließstellung bewegt wird. Diese Vorgänge beeinträchtigen die Motorbremsleistung und führen zu einer unerwünscht hohen mechanischen Beanspruchung der beteiligten Bauelemente.

Des weiteren ist aus der US-PS 3,520,287 eine Brennkraftmaschine mit üblichen Gaswechselventilen bekannt, von denen die Auslaßventile mittels einer besonderen Ventilsteuervorrichtung für den Motorbremsbetrieb in eine geöffnete Stellung eingestellt werden. Hierbei sind die Ventilsitze der Auslaßventile im Zylinderkopfboden gegenüber der Brennraumseitigen Oberfläche versetzt angeordnet. Dabei schließt sich an die Ventilsitzringe jeweils eine bis zur Brennraumseitigen Oberflache reichende konische Erweiterung an. Die Übergänge zwischen den Ventilsitzringen und den konischen Erweiterungen erfolgt dabei jeweils durch eine Stufe. Diese Stufen führen zu einer unerwünschten Beeinträchtigung der um das Ventil verlaufenden Gasströmung.

Der Erfindung liegt die Aufgabe zugrunde, die gattungsgemäße Brennkraftmaschine derart weiterzubilden, daß eine verbesserte Umströmung des Drosselventil-Tellers in geöffneter Ventilstellung erreicht wird.

Die Aufgabe ist erfindungsgemäß dadurch gelöst, daß die Ausnehmung mit einer zur brennraumseitigen Oberfläche gerichteten Erweiterung versehen ist, daß die Erweiterung durch Ansenken der die Ausnehmung umgebenden Wand gebildet ist und daß die Ansenkung sich über die gesamte Tiefe der Ausnehmung unter Einschluß der Dichtfläche des Ventilsitzes stufenlos erstreckt.

Durch die erfindungsgemäße Erweiterung der Ausnehmung wird bei geöffnetem Ventil im Bereich des Ventiltellers ein verbreiterter Umströmungsspalt erzielt, durch den die Einschnürung des verdichteten Gases vor dem Drosselventil vermindert und eine allmähliche, mit Abstand vom Ventilteller einsetzende Umlenkung der Gasströmung bewirkt wird. Insgesamt wird hierdurch die auf den Ventilteller einwirkende dynamische Gaskraft soweit verringert, daß selbst mit einem relativ kleinen Steuerkolben die Öffnungsstellung des Drosselventils im gesamten Motorbremsbetrieb sicher aufrechterhalten werden kann. Weiterhin ist es vorteilhaft, daß eine derartige Erweiterung auf einfache Weise durch Ansenken mittels eines Senklochbohrers hergestellt werden kann.

In der nachfolgenden Zeichnungsbeschreibung ist ein Ausführungsbeispiel der Erfindung näher erläutert.

In der Abbildung ist mit 1 ein Zylinderkopf eines nicht weiter dargestellten Dieselmotors bezeichnet. Neben den üblichen Gaswechselventilen enthält der Zylinderkopf 1 ein als Tellerventil ausgebildetes Drosselventil 2. Das Drosselventil 2 ist Bestandteil einer Motorbremseinrichtung und steuert eine im Zylinder kopfboden 3 befindliche Ventilöffnung 4. Betätigt wird das Drosselventil von einem Steuerkolben 5, der in einer Bohrung 6 des Zylinderkopfes 1 geführt ist und auf dem Ventilschaft 7 aufliegt. Mit Betätigen eines Motorbremsschalters wird der Steuerkolben 5 mit einem Druckmittel, z. B. Öl oder Druckluft beaufschlagt und verschiebt das Drosselventil 2 in Öffnungsstellung. Damit kann das zuvor vom Kolben im Zylinder verdichtete Gas durch die Ventilöffnung 4 gedrosselt in einen Auslaßkanal 8 des Motors verdrängt werden. Um zu vermeiden, daß das in Richtung des Zylinders öffnende Drosselventil 2 mit dem Ventilteller 9 auf dem Kolben aufschlagen kann, ist die Ventilöffnung 4 mit dem Ventilsitz 10 in eine Ausnehmung 11 des Zylinderkopfbodens 3 gegenüber dessen brennraumseitiger Oberfläche 12 versetzt angeordnet.

Erfindungsgemäß ist die Ausnehmung 11 mit einer zur Oberfläche 12 gerichteten Erweiterung 14 versehen. Dabei ist die Erweiterung 14 durch Ansenken der die Ausnehmung 11 umgebenden Wand gebildet und erstreckt sich über die gesamte Tiefe der Ausnehmung 11 unter Einschluß der Dichtfläche des Ventilsitzes 10.

## Patentansprüche

1. Brennkraftmaschine mit im Zylinderkopf (1) angeordneten Gaswechselventilen und wenigstens einem weiteren Drosselventil (2) zur Motorbremsung, das einen Ventilschaft (7) und einen Ventilteller (9) mit einem zur brennraumseitigen Oberfläche (12) des Zylinderkopfes (1) sich erweiternden Ventilsitz (10) zur Steuerung einer Ventilöffnung (4) aufweist, wobei der Ventilschaft (7) in einer Bohrung des Zylinderkopfes (1) geführt ist, die zwischen dem Ventilsitz (10) und einem Abgaskanal (8) als ein erweiterter Abgasverbindungskanal ausgebildet ist, wobei ferner der Ventilschaft (7) ausgehend vom Ventilteller (9) einen sich über die Länge des Abgasverbindungskanals erstreckenden Ventilschaftabschnitt mit gegenüber dem in der Bohrung geführten Ventilschaftabschnitt verjüngten Querschnitt aufweist und wobei die Ventilöffnung (4) zusammen mit einer Dichtfläche für den Ventilsitz (10) im Zylinderkopfboden (3) in dessen brennraumseitiger Oberfläche (12) zurückgesetzt am Grund einer Ausnehmung (11) vorgesehen ist,
**dadurch gekennzeichnet,**
daß die Ausnehmung (11) mit einer zur brennraumseitigen Oberfläche (12) gerichteten Erweiterung (14) versehen ist,
daß die Erweiterung (14) durch Ansenken der die Ausnehmung (11) umgebenden Wand gebildet ist,
und daß die Ansenkung sich über die gesamte Tiefe der Ausnehmng (11) unter Einschluß der Dichtfläche des Ventilsitzes (10) stufenlos erstreckt.

## Claims

1. Internal-combustion engine with gas-exchange valves arranged in the cylinder head (1) and with at least one further throttle valve (2) for engine braking, which has a valve stem (7) and a valve disc (9) with a valve seat (10), widening towards the surface (12) of the cylinder head (1) facing the combustion space, for controlling a valve orifice (4), the valve stem (7) being guided in a bore of the cylinder head (1), which bore is designed between the valve seat (10) and an exhaust-gas channel (8) as a widened exhaust-gas connecting channel, furthermore the valve stem (7) possessing, starting from the valve disc (9), a valve-stem portion extending over the length of the exhaust-gas connecting channel and having a cross-section narrowed in relation to the valve-stem portion guided in the bore, and the valve orifice (4), together with a sealing face for the valve seat (10), being provided in the cylinder-head bottom (3), in the surface (12) of the latter facing the combustion space, and set back on the base of a recess (11), characterised in that the recess (11) is provided with a widening (14) directed towards the surface (12) facing the combustion space, in that the widening (14) is formed by countersinking the wall surrounding the recess (11), and in that the countersinking extends continuously over the entire depth of the recess (11), including the sealing face of the valve seat (10).

## Revendications

1. Moteur à combustion interne comportant des soupapes de changement des gaz disposées dans la culasse (1) et au moins une autre soupape d'étranglement (2) pour le freinage du moteur, qui possède une tige (7) et un plateau de soupape (9) comportant un siège de soupape (10), qui s'élargit en direction de la surface (12), tournée vers la chambre de combustion, de la culasse (1) pour la commande d'une ouverture de soupape (4), et dans lequel la tige de soupape (7) est guidée dans un perçage de la culasse (1), qui est réalisé, entre le siège de soupape (10) et un canal des gaz d'échappement (8), sous la forme d'un canal élargi de liaison pour les gaz d'échappement et dans lequel en outre une partie de la tige de soupape (7), qui s'étend à partir du plateau de soupape (9) sur la longueur du canal de liaison pour les gaz d'échappement, possède une section transversale qui est rétrécie par rapport à la partie de la tige de soupape, guidée dans le perçage, et dans lequel l'ouverture de soupape (4) est prévue, conjointement avec une surface d'étanchéité pour le siège de soupape (10) dans le fond (3) de la culasse, dans la surface (12) de ce fond tourné vers la chambre de combustion, en retrait dans le fond d'un évidement (11),
caractérisé en ce
que l'évidement (11) possède un élargissement (14) dirigé en direction de la surface (12) située du côté de la chambre de combustion,
que l'élargissement (14) est formé par fraisage de la paroi entourant l'évidement (11), et
que le fraisage s'étend progressivement, sur toute la profondeur de l'évidement (11), y compris la surface d'étanchéité du siège de soupape (10).
